# EUROPÄISCHE PATENTSCHRIFT

(11) **EP 0 383 110 B1**
(45) Veröffentlichungstag und Bekanntmachung des Hinweises auf die Patenterteilung: **14.07.1993**
(21) Anmeldenummer: 90102070.1
(22) Anmeldetag: 02.02.1990
(51) Int. Cl.: B65D 23/10

(54) **Flasche**
Bottle
Bouteille

(30) Priorität: 17.02.1989 CH 559/89
(43) Veröffentlichungstag der Anmeldung: 22.08.1990
(73) Patentinhaber: Valser Mineralquellen AG, CH-3097 Bern-Liebefeld (CH)
(72) Erfinder: Colani, Luigi, CH-3012 Bern (CH)
(74) Vertreter: Blum, Rudolf Emil Ernst

(56) Entgegenhaltungen:
- EP-A- 0 198 587
- DE-A- 2 320 671
- FR-A- 2 115 383

## Beschreibung

Die Erfindung betrifft ein Glasgefäss für Flüssigkeiten, dessen Mantelfläche mit einer herzförmigen Einbuchtung versehen ist, wobei die symbolische Herzspitze dem Gefässboden zugewandt ist.

Ein solches Glasgefäss ist aus der DE-A-2 320 671 bekannt, wobei die herzförmige Einbuchtung zum Bilden einer im Gefäss innen liegenden Auflageschulter für das jeweilige Entnahmegerät, wie z.B. Löffel oder Pinsel dient.

Es wird die Schaffung eines Glasgefässes, insbesondere einer Glasflasche bezweckt, die mittels dieser herzförmigen Einbuchtung sicher in der Hand gehalten werden kann. Hierzu soll das Glasgefäss einer menschlichen Hand möglichst gut angepasst sein, damit sich letztere am Glasgefäss gut anschmiegen kann.

Einbuchtungen an Flaschen vorzusehen, um diese sicher halten zu können, sind schon in verschiedenen Formen vorgeschlagen worden. So ist es bekannt, die Einbuchtung als ringförmige Einschnürung auszubilden (PCT-Anmeldung WO 88/04261; EP-Anmeldung mit Publikation 0 055 595; CH-A- 490 231; CH-A- 502 233). Es wurden aber auch schon ander Formen der Einbuchtung vorgeschlagen, und zwar sowohl rippenförmige (CH-A- 622 471 und 651 263; EP-Anmeldung mit Publikation 01 98 587) wie auch kreisförmige Einbuchtungen (CH-A-540 158).

Obwohl Flaschen mit solchen Einbuchtungen bereits besser ergriffen und gehalten werden können als Flaschen ohne solche Einbuchtungen, so sind die bereits vorgeschlagenen Einbuchtungen zum sicheren Halten noch verbesserungsfähig, da sie zuwenig einer menschlichen Hand angepasst sind. Die zu schaffende Flasche soll in dieser Hinsicht verbessert werden, wobei es möglich sein soll, dass die Flasche mit vertretbarem Aufwand hergestellt werden kann, wobei die Flasche weiterhin auf den üblichen Abfüllanlagen gehandhabt werden kann (Waschen, Abfüllen, Etikettieren). Weiter soll die zu schaffende Flasche auch bei verhältnismässig hohem Gewicht gut in der Hand liegen können (geeignete Schwerpunktlage beim Ausschütten aus der Flasche).

Die erfindungsgemässe Flasche ist dadurch gekennzeichnet, dass die Breite beider Herzflügel und damit die Breite der Einbuchtung so über den Durchmesser einer Flasche mit dem Fassungsvermögen von 0,33 Liter reicht, dass bei Handhabung des Gefäßes eine menschliche Hansfläche so in der Einbuchtung zu liegen kommen kann, dass der Herzzwickel in einem Handzwickel zu liegen kommt.

In der Zeichnung ist ein Ausführungsbeispiel des Erfindungsgegenstandes dargestellt, wobei diese Flasche ein Fassungsvermögen von 0,33 Liter hat. Es zeigen:
Figur 1 die Flasche in Seitenansicht,
Figur 2 die Flasche in Frontalansicht,
Figur 3 die Flasche, halb von der Seite gesehen,
Figur 4 die in Figur 1 gezeigte Flasche mit einer ersten Stellung einer sie haltenden Hand,
Figur 5 die gleiche erste Stellung der Hand bei der Frontalansicht der Flasche nach Figur 2, und
Figur 6 eine zweite Stellung der Hand bei die Frontalansicht der Flasche nach Figur 2 und 5.

Die Flasche hat eine konische Mantelfläche 1 und eine zylindrische Mantelfläche 2. Die zylindrische Mantelfläche 2 ist über die Höhe 3 mit einer herzförmigen Einbuchtung 4 versehen. Diese Herzform der Einbuchtung 4 ist in der Frontalansicht nach Figur 2 symmetrisch bezüglich der Flaschenlängsachse 5. In der Seitenansicht nach Figur 1 ist die Herzform der Einbuchtung 4 in zwei Herzflügel 6 symmetrisch geteilt, wobei diese beiden Herzflügel 6 deckungsgleich hintereinanderliegen. Die Symbolische Herzspitze 7 (d.h. die Herzform muss nicht spitz enden) ist dem Flaschenboden 8 zugewandt. Der obere Herzzwickel 9 und die untere Herzspitze 7 liegen also in der Längsachse 5.

Aus den Figuren ist ersichtlich, dass die herzförmige Einbuchtung 4 innerhalb der unteren Hälfte der Flaschenhöhe liegt.

Da die herzförmige Einbuchtung ergonomisch einer menschlichen Hand angepasst ist, muss man natürlich einen Kompromiss für die Abmessungen der Einbuchtung eingehen, da ja die menschliche Hand zwischen einem Kind und einem Erwachsenen in der Grösse sehr variiert. Es werden für die bemessung der Einbuchtung also im wesentlichen gleichbleibende Grössen festgelegt, unabhängig davon, ob die Flasche ein Aufnahme-Volumen von 0,33 Liter oder 1 Liter hat.

Dient die Flasche zur Aufnahme eines Getränkes, so wird sie üblicherweise aus Glas bestehen. Dient die Flasche dagegen zur Aufnahme von z.B. Oel, so kann man die Flasche auch aus einem Kunststoff herstellen. Da die herzförmige Einbuchtung 4 nicht mit scharfen Kanten in die benachbarte zylindrische Mantelfläche übergeht, wird die Stabilität der aus einem Kunststoff bestehenden Flasche durch die herzförmige Einbuchtung 4 nicht beeinträchtigt; sie kann durch diese Verringerung der Umfangsfläche im Bereich der Höhe 3 sogar erhöht werden.

In Figur 4 und 5 ist eine erste Stellung der die Flasche haltenden Hand gezeigt. Der zwischen Daumen 10 und Zeigefinger 11 liegende V-förmige Handzwickel 12 liegt hierbei angepasst beim Zwickel 9 der herzförmigen Einbuchtung 4. Der Daumen 10 mit Daumenballen 13 können hierbei weitgehend im einen Herzflügel 6 liegen. Weiterhin liegen ebenfalls ein Teil des Zeigefingers und seines Ballens im anderen Herzflügel 6.

Aus Figur 6 ist eine zweite Stellung der die Flasche haltenden Hand ersichtlich, wobei diese zweite Stellung der vorerwähnten ersten-Stellung diametral entgegengesetzt ist. Nunmehr können die Finger der die Flasche haltenden Hand in der herzförmige Einbuchtung 4 liegen und somit die Flasche sicher hintergreifen, falls die Hand und die Flasche entsprechende Grösse zueinander haben. Bei einer 1-Liter-Flasche wird man dagegen nur die aus den Figuren 4 und 5 ersichtliche erste Stellung der Hand wählen.

Die jeweilige Höhenlage der herzförmigen Einbuchtung 4 bezüglich des Flaschenbodens 8 wird so gewählt, dass sich die gefüllte Flasche bei waagrechter Haltung im Gleichgewicht befindet, wenn die Flasche in der Hand gehalten wird.

## Patentansprüche

1. Glasgefäss für Flüssigkeiten, dessen Mantelfläche (2) mit einer herzförmigen Einbuchtung (4) versehen ist, wobei die symbolische Herzspitze (7) dem Gefässboden (8) zugewandt ist und die beiden Herzflügel (6) der Einbuchtung (4) zur Längsachse (5) des Glasgefässes symmetrisch liegen, dadurch gekennzeichnet, dass die Breite beider Herzflügel (6) und damit die Breite der Einbuchtung (4) so über den Durchmesser einer Flasche mit dem Fassungsvermögen von 0,33 Liter reicht, dass bei Handhabung des Gefäßes eine menschliche Handfläche so in der Einbuchtung (4) zu liegen kommen kann, dass der Herzzwickel (9) in einem Handzwickel (12) zu liegen kommt.

2. Glasgefäss nach Anspruch 1, dadurch gekennzeichnet, dass die Einbuchtung (4) sowohl in Frontalansicht als auch in Seitenansicht herzförmig ist, wobei in der Seitenansicht die zwei Herzflügel (6) der symmetrisch geteilten Herzform deckungsgleich hintereinander liegen.

3. Glasgefäss nach Anspruch 1 oder 2, dadurch gekennzeichnet, dass sich die Einbuchtung (4) innerhalb der unteren Hälfte der Gefässhöhe befindet.

4. Glasgefäss nach einem der vorangehenden Ansprüche, dadurch gekennzeichnet, dass sich die Einbuchtung (4) im zylindrischen Teil (2) einer Flasche befindet.

5. Glasgefäss nach einem der vorangehenden Ansprüche, dadurch gekennzeichnet, dass es als Flasche ausgebildet ist und ein Aufnahme-Volumen von 0,25 Liter, 0,33 Liter, 0,5 Liter oder 1 Liter hat.

## Claims

1. Glass container for liquids, of which the exterior surface (2) includes a heart-shaped cavity (4), whereby the symbolic tip (7) of the heart is directed towards the bottom (8) of the container and the two wings (6) of the heart of the cavity (4) are located symmetrically to the longitudinal axis (5) of the glass container, characterized in that the width of both heart wings (6) and accordingly the width of the cavity (4) extend in such a manner over the diameter of a bottle having a capacity of 0,33 liter that when handling the container the palm of a human hand will come to lie in such a manner in the cavity (4) that the wedge (9) of the heart comes to lie in a wedge (12) of the hand.

2. Glass container according to claim 1, characterized in that the cavity (4) has a heart shape in a front view and in a side view as well, whereby in the side view the two heart wings (6) of the symmetrically divided heart form are located coincidently behind each other.

3. Glass container according to claim 1 or 2, characterized in that the cavity (4) is located within the lower half of the height of the container.

4. Glass container according to one of the preceding claims, characterized in that the cavity (4) is located in the cylindric portion (2) of a bottle.

5. Glass container according to one of the preceding claims, characterized in that it is structured as a bottle and has a volume capacity of 0,25 liter, 0,33 liter, 0,5 liter or 1 liter.

## Revendications

1. Récipient en verre pour liquides, dont la surface périphérique (2) est pourvue d'un renfoncement (4) en forme de coeur, la pointe (7) symbolique du coeur étant dirigée vers le fond (8) du récipient et les deux ailes (6) du renfoncement en forme de coeur (4) sont disposées symétriquement par rapport à l'axe longitudinal (5) du récipient en verre, caractérisé en ce que la largeur des deux ailes (6) du coeur et, en conséquence, la largeur du renfoncement (4) s'étendent sur le diamètre d'une bouteille d'une capacité de 0,33 litre de façon que, lors de la manipulation du récipient, la surface d'une main humaine puisse venir se placer dans le renfoncement (4) de telle manière que l'inflexion (9) du coeur puisse se loger dans la fourche (12) de la main.

2. Récipient en verre suivant la revendication 1, caractérisé en ce que le renfoncement (4) est en forme de coeur à la fois en vue de face et en vue latérale, étant entendu que, dans la vue latérale, les deux ailes (6) de la forme de coeur coupée symétriquement coïncident et se trouvent l'une derrière l'autre.

3. Récipient en verre suivant la revendication 1 ou 2, caractérisé en ce que le renfoncement (4) se trouve dans la moitié inférieure de la hauteur du récipient.

4. Récipient en verre suivant l'une des revendications précitées, caractérisé en ce que le renfoncement (4) se trouve dans la partie cylindrique (2) d'une bouteille.

5. Récipient en verre suivant l'une des revendications précitées, caractérisé en ce qu'il est conçu en tant que bouteille et qu'il a une contenance de 0,25 litre, 0,33 litre, 0,5 litre ou 1 litre.
